# NEUE EUROPÄISCHE PATENTSCHRIFT

(11) **EP 2 789 395 B2**
(45) Veröffentlichungstag und Bekanntmachung des Hinweises auf die Entscheidung über den Einspruch: **06.11.2019**
(45) Hinweis auf die Patenterteilung: 02.11.2016
(21) Anmeldenummer: 13162746.5
(22) Anmeldetag: 08.04.2013
(51) Int. Cl.: B04B 1/20

(54) **Vollmantelschneckenzentrifuge mit einer Energierückgewinnungseinrichtung**
Solid bowl screw centrifuge with an energy recovery device
Centrifugeuse à vis a bol plein dotée d'un dispositif de récupération d'énergie

(43) Veröffentlichungstag der Anmeldung: 15.10.2014
(73) Patentinhaber: Flottweg SE, 84137 Vilsbiburg (DE)
(72) Erfinder: Schlarb, Manfred, 84137 Vilsbiburg (DE)
(74) Vertreter: Meissner Bolte Partnerschaft mbB

(56) Entgegenhaltungen:
- EP-A1- 2 551 019
- EP-A1- 2 551 021
- EP-A1- 2 551 021
- WO-A1-2008/138345
- WO-A1-2012/002337
- WO-A1-2012/089492
- WO-A2-2012/062337
- DE-A1- 3 112 585
- JP-A- H11 197 547
- US-A1- 2004 072 668
- US-B2- 7 022 061

## Beschreibung

Die Erfindung betrifft eine Vollmantelschneckenzentrifuge mit einer sich im Betrieb um eine Längsachse drehbaren Zentrifugentrommel, an deren Stirnseite mindestens eine Abströmöffnung zum Abströmen von geklärtem Gut aus der Zentrifugentrommel ausgebildet ist, die mit einer die Abströmöffnung nach radial außen hin begrenzenden Wehrkante versehen ist, und eine Energierückgewinnungseinrichtung zum Rückgewinnen von Energie des abströmenden, geklärten Gutes ausgebildet ist. Ferner betrifft die Erfindung auch eine solche Energierückgewinnungseinrichtung zum Anbringen an einer Stirnseite einer Zentrifugentrommel.

Bei gattungsgemäßen Vollmantelschneckenzentrifugen ist es allgemein bekannt, an deren Zentrifugentrommel stirnseitig mehrere Abströmöffnungen vorzusehen, durch die hindurch das geklärte Gut über eine jeweils zugehörige Wehrkante abströmen kann. Die Wehrkante bildet den radial inneren Rand einer zugehörigen Wehrplatte, die an der Stirnseite der Zentrifugentrommel radial verstellbar angebracht ist.

Damit die kinetische Energie des ausströmenden Gutes wieder zum Antreiben der Drehbewegung der Zentrifugentrommel genutzt werden kann, werden inzwischen an derartigen Wehrkanten Energierückgewinnungseinrichtungen vorgesehen. So ist es unter anderem bekannt, an der Stirnseite einer Zentrifugentrommel Ablenkeinrichtungen vorzusehen, mit denen der Gutstrom des geklärten Guts in tangentialer Richtung umgeleitet wird. Das dann nicht axial, sondern tangential entgegen der Drehrichtung der Zentrifugentrommel austretende Gut überträgt der Zentrifugentrommel einen Impuls in Drehrichtung, der die Zentrifugentrommel entsprechend in Drehrichtung antreibt. Solche Ablenkeinrichtungen sind z.B. aus WO 2012 013624 A2 bekannt.

Aus US 7 022 061 B2 ist eine Vollmantelschneckenzentrifuge mit einer im Betrieb um eine Längsachse drehbaren Zentrifugentrommel bekannt, an deren Stirnseite zwei Abströmöffnungen, eine erste Abströmöffnung und eine zweite Abströmöffnung zum Abströmen von geklärtem Gut aus der Zentrifugentrommel vorgesehen sind. Die erste Abströmöffnung weist eine die Abströmöffnung nach radial außen hin begrenzende Wehrkante auf. Vor der zweiten Abströmöffnung ist eine Energierückgewinnungseinrichtung zum Rückgewinnen von Energie des abströmenden, geklärten Gutes ausgebildet, die als ein vom abströmenden, geklärten Gut durchströmtes Abströmrohr gestaltet ist.

### Zugrundeliegende Aufgabe

Der Erfindung liegt die Aufgabe zugrunde, eine Vollmantelschneckenzentrifuge zu schaffen, deren Energierückgewinnungseinrichtung besonders wirksam ist.

### Erfindungsgemäße Lösung

Diese Aufgabe ist erfindungsgemäß mit einer Vollmantelschneckenzentrifuge gemäß Anspruch 1 oder 2 oder 3 gelöst.

Bei der erfindungsgemäßen Vollmantelschneckenzentrifuge erstreckt sich die Abströmöffnung in der Stirnseite der Zentrifugentrommel im Wesentlichen quer zur Längsachse der Zentrifuge. An der Abströmöffnung befindet sich radial außen die Wehrkante, die dabei zumindest geringfügig vorteilhaft schräg zur Längsachse ausgerichtet sein kann. Unmittelbar axial außen vor der Abströmöffnung befindet sich im Wesentlichen auf der Höhe bzw. dem Radius der Wehrkante die erfindungsgemäße Energierückgewinnungseinrichtung, die dabei als ein über seinen gesamten Umfang im Wesentlichen geschlossenes Rohr gestaltet ist. Das derartige Rohr bildet also axial außen vor der Abströmöffnung eine über ihren gesamten Umfang hinweg geschlossene Abströmleitung. Dieses Abströmrohr wirkt in Bezug auf die Längsachse radial außen wie eine Abströmrinne bzw. ein Abströmkanal und ist zugleich in Bezug auf die Längsachse radial innen verschlossen.

Die erfindungsgemäße Lösung basiert auf der Erkenntnis, dass die energierückgewinnende Wirkung von Energierückgewinnungseinrichtungen der genannten Art insbesondere darauf beruht, dass diese Energierückgewinnungseinrichtung an ihrer radialen Innenseite geschlossen ist. Mit dieser Gestaltung ist das durch die Energierückgewinnungseinrichtung abströmende Gut innerhalb dieser gegen äußere, aerodynamische Einflüsse geschützt. An der Außenseite der sich mit hoher Drehzahl drehenden Zentrifugentrommel wirkt ansonsten die dortige Luft erheblich auf das abströmende Gut ein, wodurch dieses einen Teil seines Energiegehalts durch Reibung mit dieser Luft verliert. Mit der erfindungsgemäßen Lösung ist dieser Energieverlust vermieden, so dass mehr Energie aus dem abströmenden Gut rückgewonnen werden kann. Mit der Lösung gemäß der Erfindung kann das abströmende Gut entgegen bisher bekannten Lösungen besonders homogen und zielgerichtet von der Axialrichtung im Wesentlichen in die Tangentialrichtung abgelenkt werden. Zugleich können Energieverluste, welche sich durch eine Ableitung des ausströmenden Gutes in radialer Richtung ergeben würden, vermieden werden. Mit dem erfindungsgemäß axial außen vor der Abströmöffnung angeordneten Abströmrohr wird das ausströmende Gut während der Ablenkung nämlich weitgehend auf dem Radius der zugehörigen Wehrkante gehalten, wobei, wie nachfolgend erläutert wird, dabei noch kleinere Änderungen im Radius der Strömungsbahn vorteilhaft sein können.

Bei einer derartigen Vollmantelschneckenzentrifuge kann die Zentrifugentrommel vorteilhaft dazu eingerichtet sein, dass sie in zwei einander entgegen gesetzte Drehrichtungen drehbar ist. Dabei ist vorzugsweise mit dem Abströmrohr das abströmende, geklärte Gut entgegen einer jeweiligen Drehrichtung der Zentrifugentrommel umgelenkt. Die erfindungsgemäße Energierückgewinnungseinrichtung kann dazu auch mit zwei Wirkflächen als Abströmrohre gestaltet sein, von denen die eine Wirkfläche in einer ersten Drehrichtung und die zweite Drehrichtung in der zweiten Drehrichtung Wirkung entfaltet.

Bei einer Vollmantelschneckenzentrifuge gemäß einer ersten erfindungsgemäßen Ausführungsform ist ein Abströmrohr zumindest mit einem Abschnitt mit im Wesentlichen gerader Strömungsbahn gestaltet, die die Längsachse der Zentrifugentrommel in einem Winkel zwischen 45° und 85°, bevorzugt zwischen 55° und 65° schräg gestellt ist.Ein Abströmrohr weist gemäß einer weiteren erfindungsgemäßen Ausführungsformvzumindest einen Abschnitt mit im Wesentlichen gerader Strömungsbahn auf, die zur Tangentialrichtung an der Abströmöffnung um einen Winkel von 4° bis 28°, vorzugsweise 8° radial nach innen schräg gestellt ist. Die Bodenfläche des derartigen Abschnitts ist besonders vorteilhaft zumindest abschnittsweise eben bzw. weitgehende eben gestaltet. Eine solche Bodenfläche kann fertigungstechnisch günstig hergestellt werden. Darüber hinaus erfährt das darauf abströmende Gut über eine längere Strecke hinweg eine gleichmäßige und damit vergleichsweise einfach modelltechnisch nachvollziehbare Beschleunigung. Die Beschleunigung führt zu einer vermehrten Umwandlung des Fliehkraftimpulses in einen tangential gerichteten Bewegungsimpuls. Es wird als ein besonders großer Anteil der Fliehkraftenergie in tangentiale Antriebsenergie gewandelt. Der ebene Abschnitt der Bodenfläche ist besonders bevorzugt zur Tangentialrichtung um einen Winkel von 4° bis 28°, vorzugsweise 8° radial nach innen geneigt. Eine solche Ausrichtung des umgelenkten Gutstrahls führt im Vergleich zu einer rein tangentialen Strömung zu einer gezielt vordefinierten Abbremsung des austretenden Stroms und damit zu einer genau vorbestimmten Stauwirkung. Dieses Stauen bringt eine Erhöhung der potentiellen Energie des abströmenden Gutes und damit eine verbesserte nachfolgende Wandlung in tangentiale Bewegungsenergie mit sich.

Ein Abströmrohr weist gemäß einer weiteren Ausführungsform eine Abströmmündung mit einer Strömungsbahn bzw. Strömungsrichtung auf, die in Bezug auf die Längsachse der Zentrifugentrommel in einem Winkel zwischen 70° und 90°, bevorzugt zwischen 77° und 83° schräg gestellt ist. Mit der derartigen Strömungsrichtung wird das abströmende Gut als von zunächst axial nach im Wesentlichen tangential, also quer dazu, umgelenkt. Eine Umlenkung auf weniger als 90° in Bezug auf die Längsachse birgt dabei den Vorteil, dass das aus der Abströmmündung austretende Gut weniger stark gegen die Stirnseite der Zentrifugentrommel geleitet wird und daher dort weniger Reibungsverluste auftreten.

Die erfindungsgemäße Lösung sieht ferner vorteilhaft eine Vollmantelschneckenzentrifuge vor, bei der das Abströmrohr in Strömungsrichtung des abströmenden, geklärten Gutes mit konstant großem Strömungsquerschnitt gestaltet ist. Alternativ ist das Abströmrohr in Strömungsrichtung des abströmenden, geklärten Gutes mit sich verkleinerndem, insbesondere konisch verjüngendem Strömungsquerschnitt gestaltet. Die sich nicht verjüngende Strömungsform reduziert die Gefahr von Verstopfung des Abströmrohrs während des Betriebs der zugehörigen Vollmantelschneckenzentrifuge. Die sich verjüngende Rohrform erzeugt eine zusätzliche Stauwirkung mit dem Ergebnis einer verbesserten Energierückgewinnung.

Vorzugsweise ist bei der Vollmantelschneckenzentrifuge gemäß der Erfindung ferner das Abströmrohr mit einem runden, insbesondere kreisförmigen oder elliptischen Querschnitt gestaltet. Alternativ ist das Abströmrohr mit einem rechteckigen, insbesondere quadratischen Querschnitt gestaltet. Die beiden genannten Querschnittsformen führen zu besonders kostengünstig herstellbaren Energierückgewinnungseinrichtungen. Ferner sind diese Querschnitte besonders geeignet, um das abströmende Gut vorberechenbar abströmen zu lassen. Ein rechteckiger Querschnitt hat weiter den Vorteil, dass das abströmende Gut an der zugehörigen Abströmmündung auf breiter Ebene auf einem vordefinierten Radius austritt.

Schließlich ist bei der erfindungsgemäßen Vollmantelschneckenzentrifuge vorzugsweise das Abströmrohr noch an seiner in Drehrichtung gewandten Außenwand mit einer angepasst aerodynamischen Außenwandform gestaltet ist. Mit dieser Außenwandform kann der Strömungswiderstand der Energierückgewinnungseinrichtung und damit der zugehörige Energieverlust gemindert werden. Unter aerodynamisch angepasster Außenwandform wird dabei eine Form verstanden, die für anströmende Luft einen möglichst geringen Strömungswiderstand bietet. Eine solche Form ist gerundet, weist keine Kanten auf und ist mit einer glatten, wenig rauen Oberfläche versehen.

### Kurzbeschreibung der Zeichnungen

Nachfolgend wird ein Ausführungsbeispiel der erfindungsgemäßen Lösung anhand der beigefügten schematischen Zeichnungen näher erläutert. Es zeigt:
Fig. 1 einen Längsschnitt einer Zentrifugentrommel mit Wehrplatte und Energierückgewinnungseinrichtung einer Vollmantelschneckenzentrifuge gemäß dem Stand der Technik,
Fig. 2 den Längsschnitt II - II in Fig. 1,
Fig. 3 eine Seitenansicht einer Zentrifugentrommel mit Wehrplatte und Energierückgewinnungseinrichtung eines ersten Ausführungsbeispiels einer Vollmantelschneckenzentrifuge gemäß der Erfindung,
Fig. 4 den Längsschnitt IV - IV gemäß Fig. 3,
Fig. 5 : die Ansicht V gemäß Fig. 4,
Fig. 6 : eine Seitenansicht einer Zentrifugentrommel mit Wehrplatte und Energierückgewinnungseinrichtung eines zweiten Ausführungsbeispiels einer Vollmantelschneckenzentrifuge gemäß der Erfindung,
Fig. 7 den Längsschnitt VII - VII gemäß Fig. 6,
Fig. 8 die Ansicht VIII gemäß Fig. 7,
Fig. 9 eine Seitenansicht einer Zentrifugentrommel mit Wehrplatte und Energierückgewinnungseinrichtung eines dritten Ausführungsbeispiels einer Vollmantelschneckenzentrifuge gemäß der Erfindung,
Fig. 10 den Längsschnitt X - X gemäß Fig. 9,
Fig. 11 die Ansicht XI gemäß Fig. 10,
Fig. 12 eine Seitenansicht einer Zentrifugentrommel mit Wehrplatte und Energierückgewinnungseinrichtung eines vierten Ausführungsbeispiels einer Vollmantelschneckenzentrifuge gemäß der Erfindung,
Fig. 13 den Längsschnitt XIII - XIII gemäß Fig. 12,
Fig. 14 die Ansicht XIV gemäß Fig. 13,
Fig. 15 eine Seitenansicht einer Zentrifugentrommel mit Wehrplatte und Energierückgewinnungseinrichtung eines fünften Ausführungsbeispiels einer Vollmantelschneckenzentrifuge gemäß der Erfindung,
Fig. 16 den Längsschnitt XVI - XVI gemäß Fig. 15,
Fig. 17 die Ansicht XVII gemäß Fig. 16,
Fig. 18 den Längsschnitt XVIII - XVIII gemäß Fig. 19 einer Zentrifugentrommel mit Wehrplatte und Energierückgewinnungseinrichtung eines sechsten Ausführungsbeispiels einer Vollmantelschneckenzentrifuge gemäß der Erfindung,
Fig. 19 eine Seitenansicht der Zentrifugentrommel gemäß Fig. 18,
Fig. 20 den Längsschnitt XX - XX gemäß Fig. 21 einer Zentrifugentrommel mit Wehrplatte und Energierückgewinnungseinrichtung eines siebten Ausführungsbeispiels einer Vollmantelschneckenzentrifuge gemäß der Erfindung und Fig. 21 eine Seitenansicht der Zentrifugentrommel gemäß Fig. 20.

### Detaillierte Beschreibung der Ausführungsbeispiele

In den Fig. 1 und 2 ist von einer Vollmantelschneckenzentrifuge 10 deren Zentrifugentrommel 12 mit ihrer Stirnseite bzw. Stirnwand 14 dargestellt. An der Stirnwand 14 ist eine von mehreren axial, in Richtung einer Längsachse 18 der Zentrifugentrommel 12 durch die Stirnwand 14 hindurchragenden Abströmöffnungen 16 veranschaulicht. Außenseitig vor der Abströmöffnung 16 ist an der Stirnwand 14 eine Wehrplatte 20 ortsfest, aber verstellbar angebracht. Die Wehrplatte 20 ragt bis vor die Abströmöffnung 16, so dass sie diese an ihrem radial äußeren Bereich außenseitig überdeckt. Dabei weist die Wehrplatte 20 an ihrem nach radial innen gerichteten Rand eine Wehrkante 22 auf. Die derartige Wehrkante 22 gemäß dem Stand der Technik erstreckt sich entlang der Stirnwand 14 und damit quer zur Längsachse 18. Die Wehrkante 22 hält in der Zentrifugentrommel 12 geklärtes Gut 24 zurück, so dass sich im Betrieb der Vollmantelschneckenzentrifuge 10 dieses geklärte Gut 24 dort mit einer Teichtiefe 26 ansammelt und nachfolgend weitgehend kontinuierlich über die Wehrkante 22 hinweg abströmt.

In Strömungsrichtung des geklärten Gutes 24 hinter bzw. stromabwärts von der Wehrkante 22 befindet sich axial außen an der Wehrplatte 20 eine Energierückgewinnungseinrichtung 28 gemäß dem Stand der Technik. Diese Energierückgewinnungseinrichtung 28 ist als eine Abströmrinne bzw. ein Abströmkanal 30 gestaltet, der eine sich auf der Höhe der Wehrkante 22 tangential erstreckende, ebene Bodenfläche 32 aufweist. Zu der Bodenfläche 32 erstreckt sich als Teil des Abströmkanals 30 senkrecht eine Ablenkfläche 34, die sich gemäß dem Stand der Technik vor dem in Längsrichtung betrachtet offenen Bereich der Abströmöffnung 16 bogenförmig erstreckt.

Die Ablenkfläche 34 lenkt das axial durch die Abströmöffnung 16 radial innen, unter der Wehrkante 22 in einer Einströmrichtung 38 heranströmende, geklärte Gut 24 in tangentialer Richtung zu einer Abströmrichtung 40 um. Dabei dreht sich die Zentrifugentrommel 12 in einer Drehrichtung 36 und das geklärte Gut 24 wird so von der Ablenkfläche 34 umgelenkt, dass es entgegen dieser Drehrichtung 36 tangential aus der Energierückgewinnungseinrichtung 28 austritt. Mit dem Austritt "stößt sich" das geklärte Gut 24 von der Zentrifugentrommel 12 ab, wodurch es auf diese einen Teil seines Impulses überträgt und zu einer Energierückgewinnung an der Zentrifugentrommel 12 beiträgt. Dieses "Abstoßen" wird durch die innere Flüssigkeitsreibung im geklärten Gut 24 und dadurch gemildert, dass sich die Zentrifugentrommel 12 zugleich in Drehrichtung 36 weiterdreht. Die Zentrifugentrommel 12 weicht dem Abstoß also teilweise aus.

In den Fig. 3 bis 5 ist ein erstes Ausführungsbeispiel einer Vollmantelschneckenzentrifuge 10 mit deren Zentrifugentrommel 12 veranschaulicht, an der eine erfindungsgemäße Energierückgewinnungseinrichtung 42 angeordnet ist. Die Energierückgewinnungseinrichtung 42 weist ebenfalls die Wehrplatte 20 herkömmlicher Art vor der zugehörigen Abströmöffnung 16 auf. An der Wehrplatte 20 befindet sich axial außen ein Abströmrohr 44, das von dem durch die Abströmöffnung 16 austretenden, abströmenden, geklärten Gut durchströmt wird.

Das Abströmrohr 44 befindet sich dabei im Hinblick auf seinen Querschnitt unmittelbar vor dem ansonsten offenen Bereich der Abströmöffnung 16, so dass diese außenseitig vollständig von dem Abströmrohr 44 abgedeckt ist. Demnach kann von außen keine Luftströmung auf den Durchtritt des geklärten Guts an der Abströmöffnung 16 einwirken, wodurch sich eine besonders gleichmäßige, insbesondere rein laminare Strömung mit entsprechender Reinheit des abgeströmten, geklärten Guts ergibt. Das Abströmrohr 44 befindet sich auf der Höhe bzw. dem Radius der Wehrkante 20, so dass das dadurch abströmende Gut nahezu keine Lageänderung in radialer Richtung erfährt und sich entsprechend keine Energieverluste ergeben.

An seinem Umfang ist das Abströmrohr 44 vollständig geschlossen und bildet als solches eine rohrförmige Leitung mit einer Einströmmündung 46 vor der Abströmöffnung 16 und einer Abströmmündung 48 an ihrem anderen, äußeren Ende. Dabei wirkt der in Bezug auf die Längsachse radial äußere Teil dieses Rohres wie eine Abströmrinne bzw. ein Abströmkanal und ist zugleich in Bezug auf die Längsachse der Zentrifugentrommel 12 radial innen verschlossen. Dadurch ist das durch die Energierückgewinnungseinrichtung 42 abströmende Gut auch innerhalb des Abströmrohres 44 gegen äußere, aerodynamische Einflüsse geschützt. Das Gut wird homogen und ohne Verwirbelung zielgerichtet von der Axialrichtung bzw. Einströmrichtung 38 im Wesentlichen in die Tangentialrichtung bzw. Ausströmrichtung 40 abgelenkt.

Mit dem Abströmrohr 44 wird das ausströmende Gut während der Ablenkung weitgehend auf dem Radius der Wehrkante 22 gehalten, wobei das Abströmrohr 44 eine in der Seitenansicht (Fig. 3) gerade Strömungsbahn 50 aufweist, die zur Tangentialrichtung 52 an der Abströmöffnung 16 um einen Winkel 54 von 6° bis 8° radial nach innen schräg gestellt. Eine zugehörige Bodenfläche 56 des Abströmrohrs 44 ist dabei eben bzw. weitgehende eben gestaltet und ebenfalls in einem Winkel 54 von 6° bis 8° schräg zur Tangentialrichtung 52 gestellt. Zugleich weist das Abströmrohr 44 gemäß den Fig. 3 bis 5 einen rechteckigen Strömungsquerschnitt 56 auf, der von der Einströmmündung 46 ausgehend sich stetig bis zur Abströmmündung 48 verjüngend gestaltet ist. Mit der derartigen Verjüngung wird das abströmende Gut zusätzlich gestaut und zu einem Strahl gebündelt.

Bei dem Ausführungsbeispiel einer Energierückgewinnungseinrichtung 42 gemäß den Fig. 6 bis 8 ist das dortige Abströmrohr 44 mit einem ovalen Strömungsquerschnitt 56 gestaltet. Der derartige Strömungsquerschnitt 56 verjüngt sich ebenfalls über den Strömungsweg des abströmenden Gutes durch das Abströmrohr 44. Dabei weist das Abströmrohr 44 stromabwärts von der Einströmmündung 46 einen Abschnitt mit im Längsschnitt betrachtet (Fig. 7) im Wesentlichen gerader Strömungsbahn 58 auf, die zur Längsachse 18 der Zentrifugentrommel in einem Winkel 60 zwischen 55° und 65° schräg gestellt ist. Insgesamt ergibt sich mit dieser Gestaltung für das Abströmrohr 44 eine Tropfenform (siehe Fig. 6), die aerodynamisch besonders vorteilhaft ist.

Die Fig. 9 bis 11 zeigen ein Ausführungsbeispiel einer Energierückgewinnungseinrichtung 42, bei der das Abströmrohr 44 mit einem im Wesentlichen kreisrunden Strömungsquerschnitt 56 gestaltet ist. Zugleich erstreckt sich die im Längsschnitt im Wesentlichen gerade Strömungsbahn 58 über die gesamte Länge des Abströmrohres 44, so dass dieses also insgesamt als ein gerades, zylindrisches Rohr gestaltet ist. Die derartige Lösung ist sehr kostengünstig herstellbar.

In den Fig. 12 bis 14 ist ein Ausführungsbeispiel einer Energierückgewinnungseinrichtung 42 veranschaulicht, bei dem das zugehörige Abströmrohr 44 vor der Abströmöffnung 16 als ein schräg gestelltes konisches Rohr gestaltet ist. Das Rohr ist zur Längsachse 18 in einem Winkel 60 von 60° schräg gestellt, über seine gesamte Länge konisch und im Strömungsquerschnitt 56 rechteckig gestaltet. Dabei ist die Höhe des Strömungsquerschnittes 56 über die Länge des Abströmrohres 44 konstant gehalten.

Die in den Fig. 15 bis 17 dargestellte Energierückgewinnungseinrichtung 42 ist mit einem geknickten Abströmrohr 44 gestaltet, das einen hinter einem ersten Abschnitt mit einem Winkel 60 zur Längsachse 18 von 30° einen zweiten Abschnitt mit einem Winkel 64 zur Längsachse 18 von 75° aufweist. Dieser zweite Abschnitt bildet eine Strömungsrichtung 62 an der zugehörigen Abströmmündung 48, so dass die dortige Strömungsbahn bzw. Strömungsrichtung 62 in Bezug auf die Längsachse 18 der Zentrifugentrommel 12 ebenfalls in einem Winkel 64 von 75° schräg gestellt ist. Mit der derartigen Strömungsrichtung 62 wird das abströmende Gut als grundsätzlich quer zur Längsachse 18 umgelenkt, zugleich aber nicht so stark gegen die Stirnwand 14 gelenkt, dass es dort aufgrund von Flüssigkeitsreibung während des Abströmens zu Energieverlusten kommt.

Schließlich ist bei den Ausführungsbeispielen gemäß den Fig. 15 bis 21 das dortige Abströmrohr 44 an seiner in Drehrichtung 36 gewandten Außenwand 66 mit einer angepasst aerodynamischen Außenwandform 68 gestaltet ist. Die Außenwandform 68 ist dabei derart, dass die Wanddicke ausgehend von der Einströmmündung 46 in Strömungsrichtung des abströmenden Gutes bis zur Abströmmündung 48 stetig abnimmt. Damit ist die Außenseite der Außenwand 66 in Bezug auf die beim Drehen der Zentrifugentrommel 12 dort anströmende Luft flacher und damit geringer in Bezug auf den Strömungswiderstand gestaltet. Zugleich ist diese Form der Wandstärke vorteilhaft im Hinblick auf eine hohe Steifigkeit des Abströmrohrs 44 im Verhältnis zu dessen Gewicht.

Bei dem Ausführungsbeispiel gemäß Fig. 18 und 19 ist diese Formgestaltung eines Abströmrohrs 44 mit einem sich kontinuierlich verjüngenden, inneren Strömungsquerschnitt 56 und einer durchgängigen Bogenform ähnlich wie in den Fig. 3 bis 5 kombiniert. Das Ausführungsbeispiel gemäß den Fig. 20 und 21 zeigt ebenfalls eine durchgängige Bogenform des Abströmrohrs 44, wobei dessen Strömungsquerschnitt 56 über die gesamte Strömungslänge hinweg gleich groß gehalten ist. Mit einem derartigen Strömungsquerschnittsverlauf ist ein Verstopften des Abströmrohrs 44 mit abströmendem Gut zusätzlich verhindert.

### Bezugszeichenliste

- 10: Vollmantelschneckenzentrifuge
- 12: Zentrifugentrommel
- 14: Stirnwand
- 16: Abströmöffnung
- 18: Längsachse der Zentrifugentrommel
- 20: Wehrplatte
- 22: Wehrkante
- 24: geklärtes Gut
- 26: Teichtiefe
- 28: Energierückgewinnungseinrichtung gemäß dem Stand der Technik
- 30: Abströmkanal gemäß dem Stand der Technik
- 32: Bodenfläche gemäß dem Stand der Technik
- 34: Ablenkfläche gemäß dem Stand der Technik
- 36: Drehrichtung
- 38: Einströmrichtung des geklärten Gutes (axial)
- 40: Ausströmrichtung des geklärten Gutes (tangential)
- 42: Energierückgewinnungseinrichtung gemäß der Erfindung
- 44: Abströmrohr
- 46: Einströmmündung
- 48: Abströmmündung
- 50: in der Seitenansicht gerade Strömungsbahn
- 52: Tangentialrichtung
- 54: Winkel zwischen Tangentialrichtung und ebener Strömungsbahn in der Seitenansicht
- 56: Strömungsquerschnitt
- 58: im Längsschnitt gerade Strömungsbahn
- 60: Winkel zwischen Längsachse und ebener Strömungsbahn im Längsschnitt
- 62: Strömungsrichtung an der Abströmmündung
- 64: Winkel zwischen Längsachse und Strömungsrichtung an der Abströmmündung
- 66: in Drehrichtung gewandte Außenwand des Abströmrohrs
- 68: aerodynamische Außenwandform

## Patentansprüche

1. Vollmantelschneckenzentrifuge (10) mit einer sich im Betrieb um eine Längsachse (18) drehbaren Zentrifugentrommel (12), an deren Stirnseite (14) mindestens eine Abströmöffnung (16) zum Abströmen von geklärtem Gut (24) aus der Zentrifugentrommel (12) ausgebildet ist, die mit einer die Abströmöffnung (16) nach radial außen hin begrenzenden Wehrkante (22) versehen ist, und eine Energierückgewinnungseinrichtung (28; 42) zum Rückgewinnen von Energie des abströmenden, geklärten Gutes (24) ausgebildet ist, die als ein vom abströmenden, geklärten Gut (24) durchströmtes Abströmrohr (44) gestaltet ist,
wobei
die als vom abströmenden, geklärten Gut (24) durchströmtes Abströmrohr (44) gestaltete Energierückgewinnungseinrichtung (42) außen vor der die Wehrkante (22) aufweisenden Abströmöffnung (16) angeordnet ist,
**dadurch gekennzeichnet, dass**
das Abströmrohr (44) zumindest einen Abschnitt mit im Wesentlichen gerader Strömungsbahn (50) aufweist, die zur Tangentialrichtung (52) an der Abströmöffnung (16) um einen Winkel (54) von 4° bis 28°, vorzugsweise 8° radial nach innen schräg gestellt ist.

2. Vollmantelschneckenzentrifuge (10) mit einer sich im Betrieb um eine Längsachse (18) drehbaren Zentrifugentrommel (12), an deren Stirnseite (14) mindestens eine Abströmöffnung (16) zum Abströmen von geklärtem Gut (24) aus der Zentrifugentrommel (12) ausgebildet ist, die mit einer die Abströmöffnung (16) nach radial außen hin begrenzenden Wehrkante (22) versehen ist, und eine Energierückgewinnungseinrichtung (28; 42) zum Rückgewinnen von Energie des abströmenden, geklärten Gutes (24) ausgebildet ist, die als ein vom abströmenden, geklärten Gut (24) durchströmtes Abströmrohr (44) gestaltet ist,
wobei die als vom abströmenden, geklärten Gut (24) durchströmtes Abströmrohr (44) gestaltete Energierückgewinnungseinrichtung (42) außen vor der die Wehrkante (22) aufweisenden Abströmöffnung (16) angeordnet ist,
**dadurch gekennzeichnet, dass**
das Abströmrohr (44) zumindest einen Abschnitt mit im Wesentlichen gerader Strömungsbahn (58) aufweist, die zur Längsachse (18) der Zentrifugentrommel (12) in einem Winkel (60) zwischen 45° und 85°, bevorzugt zwischen 55° und 65° schräg gestellt ist.

3. Vollmantelschneckenzentrifuge (10) mit einer sich im Betrieb um eine Längsachse (18) drehbaren Zentrifugentrommel (12), an deren Stirnseite (14) mindestens eine Abströmöffnung (16) zum Abströmen von geklärtem Gut (24) aus der Zentrifugentrommel (12) ausgebildet ist, die mit einer die Abströmöffnung (16) nach radial außen hin begrenzenden Wehrkante (22) versehen ist, und eine Energierückgewinnungseinrichtung (28; 42) zum Rückgewinnen von Energie des abströmenden, geklärten Gutes (24) ausgebildet ist, die als ein vom abströmenden, geklärten Gut (24) durchströmtes Abströmrohr (44) gestaltet ist,
wobei die als vom abströmenden, geklärten Gut (24) durchströmtes Abströmrohr (44) gestaltete Energierückgewinnungseinrichtung (42) außen vor der die Wehrkante (22) aufweisenden Abströmöffnung (16) angeordnet ist,
**dadurch gekennzeichnet, dass**
das Abströmrohr (44) eine Abströmmündung (48) mit einer Strömungsrichtung (62) aufweist, die in Bezug auf die Längsachse (18) der Zentrifugentrommel (12) in einem Winkel (64) zwischen 70° und 90°, bevorzugt zwischen 77° und 83° schräg gestellt ist.

4. Vollmantelschneckenzentrifuge nach einem der Ansprüche 1 bis 3,
bei der mit dem Abströmrohr (44) das abströmende, geklärte Gut (24) entgegen einer jeweiligen Drehrichtung (36) der Zentrifugentrommel (12) umgelenkt ist.

5. Vollmantelschneckenzentrifuge nach einem der Ansprüche 1 bis 4,
bei der das Abströmrohr (44) in Strömungsrichtung des abströmenden, geklärten Gutes (24) mit konstant großem Strömungsquerschnitt (56) gestaltet ist.

6. Vollmantelschneckenzentrifuge nach einem der Ansprüche 1 bis 4,
bei der das Abströmrohr (44) in Strömungsrichtung des abströmenden, geklärten Gutes (24) mit sich verkleinerndem, insbesondere konisch verjüngendem Strömungsquerschnitt (56) gestaltet ist.

7. Vollmantelschneckenzentrifuge nach einem der Ansprüche 1 bis 6,
bei der das Abströmrohr (44) mit einem runden, insbesondere kreisförmigen oder elliptischen Strömungsquerschnitt (56) gestaltet ist.

8. Vollmantelschneckenzentrifuge nach einem der Ansprüche 1 bis 6,
bei der das Abströmrohr (44) mit einem rechteckigen, insbesondere quadratischen Strömungsquerschnitt (56) gestaltet ist.

9. Vollmantelschneckenzentrifuge nach einem der Ansprüche 1 bis 8,
bei der das Abströmrohr (44) an seiner in Drehrichtung (36) gewandten Außenwand (66) mit einer angepasst aerodynamischen Außenwandform (68) gestaltet ist.

## Claims

1. Solid bowl screw centrifuge (10) with a centrifuge drum (12) which can rotate about a longitudinal axis (18) during operation, on the front side (14) of which at least one discharge opening (16) for discharging clarified product (24) from the centrifuge drum (12) is formed, being provided with a weir edge (22) delimiting the discharge opening (16) towards the outside radially, and an energy recovery device (28; 42) for recovering energy from the clarified discharged product (24) is formed, being designed as a discharge pipe (44) through which the clarified discharged product (24) flows, wherein the energy recovery device (42) designed as the discharge pipe (44) through which the clarified discharged product (24) flows is arranged on the outside in front of the discharge opening (16) having the weir edge (22), **characterized in that**
the discharge pipe (44) comprises at least one section with an essentially straight flow path (50) which is set at an inclination by an angle (54) of 4° to 28°, preferably 8°, radially inwards to the tangential direction (52) at the discharge opening (16).

2. Solid bowl screw centrifuge (10) with a centrifuge drum (12) which can rotate about a longitudinal axis (18) during operation, on the front side (14) of which at least one discharge opening (16) for discharging clarified product (24) from the centrifuge drum (12) is formed, being provided with a weir edge (22) delimiting the discharge opening (16) towards the outside radially, and an energy recovery device (28; 42) for recovering energy from the clarified discharged product (24) is formed, being designed as a discharge pipe (44) through which the clarified discharged product (24) flows, wherein the energy recovery device (42) designed as the discharge pipe (44) through which the clarified discharged product (24) flows is arranged on the outside in front of the discharge opening (16) having the weir edge (22), **characterized in that**
the discharge pipe (44) comprises at least one section with an essentially straight flow path (58) which is set at an inclination at an angle (60) between 45° and 85°, preferably between 55° and 65°, to the longitudinal axis (18) of the centrifuge drum (12).

3. Solid bowl screw centrifuge (10) with a centrifuge drum (12) which can rotate about a longitudinal axis (18) during operation, on the front side (14) of which at least one discharge opening (16) for discharging clarified product (24) from the centrifuge drum (12) is formed, being provided with a weir edge (22) delimiting the discharge opening (16) towards the outside radially, and an energy recovery device (28; 42) for recovering energy from the clarified discharged product (24) is formed, being designed as a discharge pipe (44) through which the clarified discharged product (24) flows, wherein the energy recovery device (42) designed as the discharge pipe (44) through which the clarified discharged product (24) flows is arranged on the outside in front of the discharge opening (16) having the weir edge (22), **characterized in that**
the discharge pipe (44) has a discharge mouth (48) with a direction of flow (62) which is set at an inclination at an angle (64) between 70° and 90°, preferably between 77° and 83°, with respect to the longitudinal axis (18) of the centrifuge drum (12).

4. Solid bowl screw centrifuge according to one of claims 1 to 3, wherein, with the discharge pipe (44), the clarified discharged product (24) is deflected opposite a respective direction of rotation (36) of the centrifuge drum (12).

5. Solid bowl screw centrifuge according to one of claims 1 to 4, wherein the discharge pipe (44) is designed with a flow cross section (56) of a constant size in the direction of flow of the clarified discharged product (24).

6. Solid bowl screw centrifuge according to one of claims 1 to 4, wherein the discharge pipe (44) is designed with a diminishing, in particular conically tapering, flow cross section (56) in the direction of flow of the clarified discharged product (24).

7. Solid bowl screw centrifuge according to one of claims 1 to 6, wherein the discharge pipe (44) is designed with a round, in particular circular or elliptical, flow cross section (56).

8. Solid bowl screw centrifuge according to one of claims 1 to 6, wherein the discharge pipe (44) is designed with a rectangular, in particular square, flow cross section (56).

9. Solid bowl screw centrifuge according to one of claims 1 to 8,wherein the discharge pipe (44) is designed with an adapted aerodynamic exterior wall shape (68) on its exterior wall (66) facing in the direction of rotation (36).

## Revendications

1. Centrifugeuse à vis à bol plein (10) dotée d'un tambour de centrifugeuse (12) pouvant tourner en fonctionnement autour d'un axe longitudinal (18), au moins une ouverture d'évacuation (16) étant réalisée au niveau du côté avant (14) dudit tambour pour évacuer le produit décanté (24) hors du tambour de centrifugeuse (12), ladite ouverture étant pourvue d'un bord de débordement (22) délimitant l'ouverture d'évacuation (16) radialement vers l'extérieur et un dispositif de récupération d'énergie (28 ; 42) étant réalisé pour récupérer l'énergie du produit décanté (24) s'évacuant, ledit dispositif étant réalisé sous la forme d'un tube d'évacuation (44) traversé par le produit décanté (24) s'évacuant,
dans laquelle
le dispositif de récupération d'énergie (42) prenant la forme du tube d'évacuation (44) traversé par le produit décanté (24) s'évacuant est disposé à l'extérieur devant l'ouverture d'évacuation (16) comportant le bord de débordement (22),
**caractérisée en ce que**
le tube d'évacuation (44) comporte au moins une section avec une voie d'écoulement (50) pour l'essentiel droite placée de façon inclinée selon un angle (54) de 4° à 28°, de préférence de 8°, radialement vers l'intérieur par rapport à la direction tangentielle (52) au niveau de l'ouverture d'évacuation (16).

2. Centrifugeuse à vis à bol plein (10) dotée d'un tambour de centrifugeuse (12) pouvant tourner en fonctionnement autour d'un axe longitudinal (18), au moins une ouverture d'évacuation (16) étant réalisée au niveau du côté avant (14) dudit tambour pour évacuer le produit décanté (24) hors du tambour de centrifugeuse (12), ladite ouverture étant pourvue d'un bord de débordement (22) délimitant l'ouverture d'évacuation (16) radialement vers l'extérieur et un dispositif de récupération d'énergie (28 ; 42) étant réalisé pour récupérer l'énergie du produit décanté (24) s'évacuant, ledit dispositif étant réalisé sous la forme d'un tube d'évacuation (44) traversé par le produit décanté (24) s'évacuant,
dans laquelle
le dispositif de récupération d'énergie (42) prenant la forme du tube d'évacuation (44) traversé par le produit décanté (24) s'évacuant est disposé à l'extérieur devant l'ouverture d'évacuation (16) comportant le bord de débordement (22),
**caractérisée en ce que**
le tube d'évacuation (44) comporte au moins une section avec une voie d'écoulement (50) pour l'essentiel droite placée de façon inclinée selon un angle (60) compris entre 45° et 85°, de façon préférée entre 55° et 65° par rapport à l'axe longitudinal (18) du tambour de centrifugeuse (12).

3. Centrifugeuse à vis à bol plein (10) dotée d'un tambour de centrifugeuse (12) pouvant tourner en fonctionnement autour d'un axe longitudinal (18), au moins une ouverture d'évacuation (16) étant réalisée au niveau du côté avant (14) dudit tambour pour évacuer le produit décanté (24) hors du tambour de centrifugeuse (12), ladite ouverture étant pourvue d'un bord de débordement (22) délimitant l'ouverture d'évacuation (16) radialement vers l'extérieur et un dispositif de récupération d'énergie (28 ; 42) étant réalisé pour récupérer l'énergie du produit décanté (24) s'évacuant, ledit dispositif étant réalisé sous la forme d'un tube d'évacuation (44) traversé par le produit décanté (24) s'évacuant,
dans laquelle
le dispositif de récupération d'énergie (42) prenant la forme du tube d'évacuation (44) traversé par le produit décanté (24) s'évacuant est disposé à l'extérieur devant l'ouverture d'évacuation (16) comportant le bord de débordement (22),
**caractérisée en ce que**
le tube d'évacuation (44) comporte une embouchure d'évacuation (48) avec une direction d'écoulement (62) placée de façon inclinée selon un angle (64) compris entre 70° et 90°, de façon préférée entre 77° et 83°, par rapport à l'axe longitudinal (18) du tambour de centrifugeuse (12).

4. Centrifugeuse à vis à bol plein selon l'une quelconque des revendications 1 à 3, dans laquelle le produit décanté (24) s'évacuant est renvoyé à l'aide du tube d'évacuation (44) à l'encontre d'une direction de rotation (36) respective du tambour de centrifugeuse (12).

5. Centrifugeuse à vis à bol plein selon l'une quelconque des revendications 1 à 4, dans laquelle le tube d'évacuation (44) est conçu avec une section transversale d'écoulement (56) de grandeur constante dans la direction d'écoulement du produit décanté (24) s'évacuant.

6. Centrifugeuse à vis à bol plein selon l'une quelconque des revendications 1 à 4, dans laquelle le tube d'évacuation (44) est conçu dans la direction d'écoulement du produit décanté (24) s'évacuant avec une section transversale d'écoulement (56) se réduisant, se rétrécissant notamment de façon conique.

7. Centrifugeuse à vis à bol plein selon l'une quelconque des revendications 1 à 6, dans laquelle le tube d'évacuation (44) est conçu avec une section transversale d'écoulement (56) ronde, notamment en forme de cercle ou d'ellipse.

8. Centrifugeuse à vis à bol plein selon l'une quelconque des revendications 1 à 6, dans laquelle le tube d'évacuation (44) est conçu avec une section transversale d'écoulement (56) rectangulaire, notamment carrée.

9. Centrifugeuse à vis à bol plein selon l'une quelconque des revendications 1 à 8, dans laquelle le tube d'évacuation (44) est conçu au niveau de sa paroi extérieure (66) orientée dans la direction de rotation (36) avec une forme de paroi extérieure (68) à aérodynamisme adapté.
